# EUROPÄISCHE PATENTSCHRIFT

(11) **EP 3 127 194 B1**
(45) Veröffentlichungstag und Bekanntmachung des Hinweises auf die Patenterteilung: **26.05.2021**
(21) Anmeldenummer: 15741904.5
(22) Anmeldetag: 01.04.2015
(51) Int. Cl.: H01R 13/58, H01R 13/436, H01R 13/52

(54) **MEHRPOLIGES ELEKTRISCHES STECKVERBINDERTEIL**
MULTIPOLE ELECTRIC PLUG CONNECTOR PART
ÉLÉMENT DE CONNECTEUR ÉLECTRIQUE ENFICHABLE MULTIPOLAIRE

(30) Priorität: 02.04.2014 DE 102014004832; 23.10.2014 DE 102014015715
(43) Veröffentlichungstag der Anmeldung: 08.02.2017
(73) Patentinhaber: Kostal Kontakt Systeme GmbH, 58513 Lüdenscheid (DE)
(72) Erfinder: THURAU, Volker, 44339 Dortmund (DE); REISSMANN, Rene, 58791 Werdohl (DE); REIMANN, Daniel, 58239 Schwerte (DE)
(74) Vertreter: Kerkmann, Detlef
(86) Internationale Anmeldenummer: PCT/EP2015/057248
(87) Internationale Veröffentlichungsnummer: WO 2015/150486

(56) Entgegenhaltungen:
- EP-A2- 0 238 316
- DE-A1-102008 055 841
- DE-U1- 8 901 953
- US-A1- 2003 199 192
- US-B1- 7 641 503

## Beschreibung

Die Erfindung betrifft ein mehrpoliges elektrisches Steckverbinderteil, aufweisend ein Verbindergehäuse und eine mit dem Verbindergehäuse verrastbare Schutzkappe, die eine Eingangsöffnung, und eine Fixierungsvorrichtung für mehrere Anschlussleitungen mit einem Klemmkörper aufweist, wobei am Klemmkörper mindestens zwei Klemmflächen elastisch federnd oder elastisch nachgiebig angeordnet oder ausgebildet sind, und wobei zwischen den Klemmflächen des Klemmkörpers und Innenwandabschnitten des Verbindergehäuses Anschlussleitungen kraftschlüssig fixierbar sind.

Aus der Patentschrift US 7,641,503 B1 ist ein Zugentlastungs- und Verdrehschutzgerät mit derartigen Merkmalen bekannt.

Ein solches Steckverbinderteil ist dazu vorgesehen, mit einem hier nicht dargestellten weiteren Steckverbinderteil eine elektrische Steckverbindung herzustellen. Bei einem nicht ortsfest angeordneten Steckverbinderteil, welches daher mit einem Anschlusskabel oder vielen einzelnen Anschlussleitungen verbunden ist, ist es für eine zuverlässige Funktion erforderlich, das Anschlusskabel oder die Anschlussleitungen fest mit dem Gehäuse des Steckverbinderteils zu verbinden. Dabei ist es üblich, Zugentlastungsvorrichtungen vorzusehen, welche verhindern, dass sich auf die Zuleitungen einwirkende Zugkräfte über die Anschlussleitungen auf die elektrischen Steckkontakte des Steckverbinderteils übertragen oder sogar die elektrischen Verbindungen zu den Steckkontakten unterbrechen.

Bei Steckverbinderteilen, die unter schwierigen Umweltbedingungen eingesetzt werden, beispielsweise im Motorraum eines Kraftfahrzeugs, ist es zudem erforderlich, die elektrische Anbindung der Steckkontakte vor hohen Vibrationsbelastungen zu schützen. Dies ist besonders bei vielpoligen Steckverbinderteilen, die eine entsprechende hohe Anzahl von Anschlussleitungen aufweisen, schwierig oder nur mit einem relativ hohen Aufwand zu realisieren.

Aus der deutschen Gebrauchsmusterschrift DE 298 02 470 U1 ist eine Zugentlastungsvorrichtung für Kabel bekannt, bei dem ein Kabel durch ein Klemmstück in einem Aufnahmeschacht fixiert werden kann. Das Klemmstück und der Aufnahmeschacht bilden zusammen eine Keilpaarung aus, die dadurch entsteht, dass am Klemmstück eine Schrägfläche ausgebildet ist, die unter einen Rand des Aufnahmeschachts schiebbar ist. In einer Weiterbildung ist an der Schrägfläche eine Zahnung vorgesehen, die mit einer Rastung am Rand des Aufnahmeschachtes zusammenwirkt. Die Zugentlastungsvorrichtung ermöglicht auch die Fixierung mehrerer Kabel, die sogar unterschiedliche Kabelquerschnitte aufweisen können. Für jedes sind ein eigener Aufnahmeschacht und ein eigenes Klemmstück vorgesehen, die jeweils einzeln ineinander gefügt werden müssen.

Ein Steckverbinder mit einer Zugentlastungsvorrichtung ist auch aus der europäischen Patentanmeldung EP 0 238 316 A2 bekannt. Hierbei werden mehrere isolierte elektrische Leiter in Nuten eines Leiterträgers angeordnet, welcher in den Durchgang eines Gehäuses eingefügt werden kann. Der Durchgang weist eine zum Leiterträger komplementäre Form auf, wodurch nach dem Einfügen des Leiterträgers die elektrischen Leiter klemmend befestigt sind.

Die deutsche Offenlegungsschrift DE 10 2008 055 841 A1 zeigt ein Steckverbinderteil mit einem Gehäusekörper, der Aufnahmekammern für elektrische Steckkontaktelemente aufweist, welche jeweils mit einer elektrischen Leitung verbunden sind, und mit einem Gehäuseteil, welches mit dem Gehäusekörper verrastbar ist, wobei in der Endraststellung das Anzahl von Zuleitungen würde der Aufbau eines solchen Steckverbinderteils aber viel aufwendiger und auch relativ groß im Aufbau, da jede Zuleitung einzeln durch Gehäuseteile umschlossen werden muss. Auch können die Querschnitte der Zuleitungen nicht nach Belieben gewählt werden, da sie an die Form der Gehäuseteile angepasst sein müssen.

Es stellte sich die Aufgabe, ein Steckverbinderteil zu schaffen, das sich durch eine hohe Vibrationsfestigkeit auszeichnet und mit dem auch eine größere Gehäuseteil und der Gehäusekörper zusammenwirkend die elektrischen Leitungen abschnittsweise formschlüssig umschließen.

Eine solche Ausführung eignet sich gut für Steckverbinderteile mit einer verhältnismäßig geringen Anzahl von Anschlussleitungen; so weist das in der DE 10 2008 055 841 A1 als Ausführungsbeispiel beschriebene Steckverbinderteil gerade einmal zwei Zuleitungen auf. Für eine größere Anzahl von Zuleitungen würde der Aufbau eines solchen Steckverbinderteils aber viel aufwendiger und auch relativ groß im Aufbau, da jede Zuleitung einzeln durch Gehäuseteile umschlossen werden muss. Auch können die Querschnitte der Zuleitungen nicht nach Belieben gewählt werden, da sie an die Form der Gehäuseteile angepasst sein müssen.

Es stellte sich die Aufgabe, ein Steckverbinderteil zu schaffen, das sich durch eine hohe Vibrationsfestigkeit auszeichnet und mit dem auch eine größere Anzahl von Einzeladern, die auch unterschiedliche Querschnitte aufweisen können, sicher klemmend befestigt werden können.

Diese Aufgabe wird erfindungsgemäß jeweils durch die kennzeichnenden Merkmale der unabhängigen Ansprüche 1 bis 3 gelöst.

Sind die Klemmflächen elastisch nachgiebig ausgeführt, was bedeutet, dass sie bei einer Auslenkung nur relativ geringe Rückstellkräfte entwickeln, so ist es vorteilhaft, eine Positioniermöglichkeit des Verbindergehäuses und der Schutzkappe relativ zueinander in gestuften Abständen vorzusehen, um durch eine dichte Annäherung des Verbindergehäuses an die Klemmflächen, auf die Anschlussleitungen wirkende Klemmkräfte aufzubauen.

Elastisch federnde Klemmflächen können dagegen auch so ausgeführt sein, dass eine mehrstufige Positionierungsmöglichkeit zwischen Verbindergehäuse und Schutzkappe nicht unbedingt erforderlich ist.

In einer ersten vorteilhaften Ausführung ist der Klemmkörper als ein, im Wesentlichen v-förmiger, gummielastischer Körper ausgebildet, der formschlüssig mit einem Fixierabschnitt der Schutzkappe verbunden werden kann. Zur Anbindung an die Schutzkappe weist der Klemmkörper vorzugsweise mehrere angeformte Rastelelemente auf.

In einer vorteilhaften alternativen Ausführungsform ist die Schutzkappe und der Klemmkörper als ein einteiliges Bauteil im Zwei-Komponenten-Spritzgussverfahren gefertigt. Der Klemmkörper bildet dabei eine elastomere Komponente an einer aus einem thermoplastischen Kunststoff bestehenden Schutzkappe aus.

In weiteren vorteilhaften Ausführungsformen ist der Klemmkörper durch mehrere streifenartige Klemmarme ausgebildet, die an einem Fixierabschnitt der Schutzkappe einstückig angeformt sind. Die äußeren Oberflächen der Klemmarme bilden hierbei Klemmflächen zur Fixierung von Anschlussleitungen aus.

Vorteilhaft ist in allen Fällen, dass die Fixierung von Anschlussleitungen im Inneren des Steckverbinderteils erfolgt und nicht im Eingangsbereich der Schutzkappe. Hierdurch können insbesondere an der Eingangsöffnung der Schutzkappe umlaufende Rippen angeformt sein. Die Rippen können ein Wellrohr oder ein Wellschlauch aus Kunststoff am Steckverbinderteil fixieren, durch das/den mehrere Anschlussleitungen gebündelt und spritzwassergeschützt verlegt werden können.

Weitere vorteilhafte Ausgestaltungen und Weiterbildungen des erfindungsgemäßen Steckverbinders sind in den Unteransprüchen beschrieben. Drei Ausführungsbeispiele des erfindungsgemäßen Steckverbinders sind in der Zeichnung dargestellt und sollen im Folgenden anhand der Zeichnung näher erläutert werden. Es zeigen
- Figur 1: ein Steckverbinderteil gemäß der Erfindung,
- Figur 2: eine geöffnete Schutzkappe mit einem Klemmkörper,
- Figur 3: eine geschlossene Schutzkappe,
- Figur 4: einen Klemmkörper als Einzelteil,
- Figur 5: ein Steckverbinderteil in einer Teilschnittansicht,
- Figuren 6 bis 8: Querschnittsansichten einer Fixierungsvorrichtung mit unterschiedlichen Leitungskonfigurationen,
- Figur 9: eine erste Schnittansicht der Fixierungsvorrichtung,
- Figur 10: eine zweite Schnittansicht der Fixierungsvorrichtung
- Figur 11: eine Schutzkappe mit einer zweiten Ausführungsform eines Klemmkörpers,
- Figur 12: einen Schnitt durch den Klemmkörper gemäß der Figur 11,
- Figur 13: ein Steckverbinderteil gemäß einer dritten Ausführungsform der Erfindung,
- Figur 14: ein Steckverbinderteil gemäß der Figur 13 mit einer offenen Schutzkappe,
- Figur 15: die Ansicht eines ersten Schnitts durch die Figur 14,
- Figur 16: die Ansicht eines zweiten Schnitts durch die Figur 14,
- Figur 17: die Ansicht eines dritten Schnitts durch die Figur 14,
- Figur 18: die offene Schutzkappe gemäß Figur 14 als Einzelteil.

In der Figur 1 ist ein erfindungsgemäß ausgeführtes Steckverbinderteil dargestellt. Das Steckverbinderteil besteht aus einem Verbindergehäuse 2, welches im Inneren mehrere hier nicht näher beschriebene Steckkontaktelemente, wie Steckkontakthülsen und/oder Steckerstifte aufweist, und aus einer Schutzkappe 1, die mit dem Verbindergehäuse 2 verrastet ist.

Die Schutzkappe 1, die in den Figuren 2 und 3 jeweils ohne das Verbindergehäuse dargestellt ist, besteht aus zwei einstückig geformten Gehäuseteilen 1a, 1b, die über ein flexibles Filmscharnier 12 zusammengehalten werden. Die Gehäuseteile 1a, 1b können durch zusammensteckbare Verbindungselemente 7, 8 miteinander verbunden werden, wobei an den Verbindungselementen 7, 8 angeformte Rasthaken 21 beziehungsweise Rastöffnungen 22 die oberen Abschnitte der Gehäuseteile 1a, 1b formschlüssig aneinander befestigen. Das Gehäuseteil 1b weist zusätzlich einen angeformten Rastarm 9 mit einem Rastvorsprung 10 auf, der beim Zusammenfügen der Gehäuseteile 1a, 1b durch die Federkraft des Rastarms 9 in eine Rastausnehmung 11 im Gehäuseteil 1a hineingedrückt wird. Durch das Zusammenfügen der Gehäuseteile 1a, 1b entsteht die in der Figur 3 dargestellte Schutzkappe 1 mit einer geschlossenen Mantelfläche. In den Figuren 1 und 2 ist die Schutzkappe 1 im noch nicht montierten Zustand mit noch unverbundenen Gehäuseteilen 1a, 1b dargestellt, wodurch weitere Details des erfindungsgemäßen Steckverbinderteils sichtbar sind.

Die Schutzkappe 1 erfüllt außer der Aufgabe, das Verbindergehäuse 2 vor dem Eindringen von Staub und Feuchtigkeit zu schützen, die weitere Funktion, elektrische Anschlussleitungen zu führen und mechanisch zu fixieren. In ihrem oberen Bereich weist die Schutzkappe 1 eine relativ weite Eingangsöffnung 4 mit angeformten umlaufenden Rippen 23 auf. Mit dieser Eingangsöffnung 4 kann ein nicht dargestelltes Wellrohr oder ein Wellschlauch verbunden werden, über den die in den Figuren 5 bis 8 dargestellten Anschlussleitungen 6, 6a, 6b, 6c gegen äußere Umwelteinflüsse geschützt geführt werden können.

Zur mechanischen Fixierung dieser Anschlussleitungen 6, 6a, 6b, 6c besitzt die Schutzkappe 1 einen Fixierabschnitt 14, an dem an wenigstens zwei Seitenabschnitten anliegend, ein gummielastischer Klemmkörper 3 angebracht ist.

Der in der Zeichnung als Einzelteil abgebildete Klemmkörper 3 kann - hier nicht dargestellt - alternativ auch als ein direkt an die Schutzkappe 1 angespritzter Elastomerkörper ausgebildet sein. Klemmkörper und Schutzkappe können so einteilig im Zwei-Komponenten-Spritzgussverfahren hergestellt werden.

Die Figur 4 skizziert eine besonders vorteilhafte Ausführung des Klemmkörpers 3. Der einstückig geformte Klemmkörper 3 besteht aus einem nachgiebig weichen aber dennoch stabilen elastomeren Material. Eine nicht vollständig umlaufend ausgebildete Außenwand 15 besteht aus mehreren ebenen Flächenabschnitten, die gegeneinander abgewinkelt angeordnet sind. Die beiden der offenen Seite benachbarten Flächenabschnitte der Außenwand 15 werden im Folgenden kurz als Klemmflächen 16a, 16b bezeichnet, da sie zur klemmenden Fixierung von Anschlussleitungen vorgesehen sind. Die Klemmflächen 16a, 16b sind nichtparallel zueinander ausgerichtet, wodurch der Klemmkörper 3 in der Draufsicht eine annähernd v-förmige Außenkontur aufweist.

Die Außenwand 15 umschließt eine Verbindungswand 18, deren Hauptflächen 13 rechtwinklig zu den Flächen der Außenwand 15 ausgerichtet sind. Die Verbindungswand 18 weist, vorzugsweise an beiden Hauptflächen 13, mehrere einstückig angeformte Rastnoppen 19 auf. Die beiden freien Endabschnitte der Außenwand 15 sind abgerundet geformt und bilden dadurch zwei Clipshaken 17 aus.

Sowohl die Clipshaken 17 als auch die Rastnoppen 19 dienen zur Befestigung des Klemmkörpers 3 an dem Fixierabschnitt 14 der Schutzkappe 1, was durch die Figuren 9 und 10 verdeutlicht wird. Die Figur 9 zeigt einen Schnitt durch den am Fixierabschnitt 14 befestigten Klemmkörper 3 und zwar mitten durch die Verbindungswand 18 parallel zu ihren Hauptflächen 13. Dargestellt ist, wie sich die Clipshaken 17 des gummielastischen Klemmkörpers 3 um den Fixierabschnitt 14 herumlegen und damit den Klemmkörper 3 am Fixierabschnitt 14 halten.

Die Figur 10 zeigt einen weiteren Schnitt durch die Anordnung aus Klemmkörper 3 und Fixierabschnitt 14, welcher senkrecht zu der Schnittrichtung der Figur 9 ausgeführt ist. Die Verbindungswand 18 ist in einen Aufnahmeschacht 28 des Fixierabschnitts 14 eingesetzt, wobei mehrere an der Verbindungswand 18 angeformte Rastnoppen 19 in Rastausnehmungen 27 des Aufnahmeschachts 28 eingreifen. Die Clipshaken 17 und die Rastnoppen 19 bewirken eine sichere Befestigung des Klemmkörpers 3 am Fixierabschnitt 14 der Schutzkappe 1. Eine Ansicht des an der Schutzkappe 1 befestigten Klemmkörpers 3 zeigt die Figur 2.

In der Figur 10 ist außerdem ein Stück des Verbindergehäuses 2 erkennbar. Das Verbindergehäuse 2 weist angeformte Rastelemente 24 auf, die mit komplementär geformten Rastelementen 25 an der Schutzkappe 1 zusammenwirken. Durch die Rastelemente 24, 25 ergeben sich mehrere Raststufen, durch die die Schutzkappe 1 und das Verbindergehäuse 2 in axialer Richtung in unterschiedlichen Positionen aneinandergefügt werden können. Die asymmetrische Form der Rastelemente 24, 25 ermöglicht dabei eine Annäherung von Schutzkappe 1 und Verbindergehäuse 2 mit einem relativ geringen Kraftaufwand, während die Vergrößerung des Abstands zwischen der Schutzkappe 1 und dem Verbindergehäuse 2 einen erheblich größeren Kraftaufwand oder sogar den Einsatz von speziellen Werkzeugen erforderlich macht.

Wie aus den Figuren 2 und 9 hervorgeht, sind die beiden Klemmflächen 16a, 16b des Klemmkörpers 3 weder parallel zueinander noch parallel zur Längsachse der Schutzkappe 1 ausgerichtet. Beim Anfügen der Schutzkappe 1 an das Verbindergehäuse 2 nähern sich so die Klemmflächen 16a, 16b der Innenwand des Verbindergehäuses 2 mit jeder Rastung weiter an, wodurch durch den kleiner werdenden Spalt die Leitungen zwischen den Gehäuseabschnitten 26 und den Klemmflächen 16a, 16b bei genügend weiter Annäherung verklemmt werden.

Das Prinzip der Leitungsfixierung ist in der Figur 5 skizziert. Eine einzelne Anschlussleitung 6 ist hier zwischen einem Gehäuseabschnitt 26 und einer Klemmfläche 16a eingeklemmt. Durch die mehrere Raststufen aufweisende Rastverbindung zwischen der Schutzkappe 1 und dem Verbindergehäuse 2 wird der Gehäuseabschnitt 26 so eng an die Klemmfläche 16a herangeführt, dass die Anschlussleitung 6 tief in das gummielastische Material des Klemmkörpers 3 eingedrückt wird.

Der Klemmkörper 3 kann sich aufgrund seiner gummielastischen Eigenschaften auch an mehrere nebeneinander liegende Anschlussleitungen eng anfügen. Dabei ist es weitgehend unerheblich, ob die Anschlussleitungen gleiche oder unterschiedliche Querschnitte aufweisen, wie die Figuren 6 bis 8 an drei Beispielen zeigen.

Dargestellt sind Querschnittsansichten der Fixierungsvorrichtung 5, welche Anschlussleitungen 6a, 6b, 6c mit teilweise gleichen und teilweise unterschiedlichen Leitungsquerschnitten fixieren. In der Figur 6 sind durch den Klemmkörper 3 zwei Anschlussleitungen 6a, 6b mit unterschiedlichen Leitungsdurchmesser befestigt, wobei der Klemmkörper 3 links eine querschnittstärkere Anschlussleitung 6a und rechts eine querschnittsschwächere Anschlussleitung 6b an die Innenwandabschnitte 20a, 20b des Verbindergehäuses 2 anpresst.

Die Figuren 7 und 8 verdeutlichen, dass durch die Klemmflächen 16a, 16b auch jeweils mehr als eine Anschlussleitung 6a, 6b gehalten werden können. Die Figur 7 zeigt beispielhaft zwei durch die Klemmfläche 16b am Innenwandabschnitt 20b fixierte querschnittsgleiche Anschlussleitungen 6b, während der Klemmkörper 3 gleichzeitig eine querschnittsstärkere Anschlussleitung 6a an einen gegenüberliegenden Innenwandabschnitt 20a des Verbindergehäuses 2 anpresst.

In dem Ausführungsbeispiel der Figur 8 werden sogar drei Anschlussleitungen 6a, 6b, 6c fixiert, die alle unterschiedliche Leitungsquerschnitte aufweisen, wobei zwei Anschlussleitungen 6b, 6c mit unterschiedlichen Leitungsquerschnitten von der gleichen Klemmfläche 16a des Klemmkörpers 3 an dem dazugehörigen Innenwandabschnitt 20a fixiert werden. Der Klemmkörper 3, bestehend aus Gummi oder einem sonstigen gummielastischen Material, ist ausreichend flexibel, um beide Leitungsstärken erfolgreich klemmend zu fixieren.

Selbstverständlich sind diese Ausführungen rein beispielhaft zu verstehen. Insbesondere können auch mehr als zwei Anschlussleitungen pro Klemmfläche fixiert werden, wobei die Anzahl der von einer Klemmfläche befestigbaren Anschlussleitungen von den Querschnitten der Leitungen, der Breite und Stärke der Klemmflächen und den Materialeigenschaften des Klemmkörpers mitbestimmt werden beziehungsweise durch eine geeignete Wahl dieser Parameter entsprechend beeinflusst werden können. Überdies können auch Ausführungen vorgesehen werden, bei der der beschriebene Klemmmechanismus kinematisch umgekehrt wird, im dem etwa ein Fixierabschnitt mit einem gummielastischen Klemmelement Bestandteil des Verbindergehäuses ist und beim Anfügen der Schutzkappe mit deren Gehäuseteilen zusammenwirken.

Die Figur 11 zeigt eine andere Ausführung einer Schutzkappe 1' mit einer weiteren vorteilhaften Ausführungsform eines Klemmkörpers 3', der hier einstückig mit der Schutzkappe 1' ausgebildet ist. Die einstückig geformte Schutzkappe 1' besteht aus zwei miteinander verrastbaren Gehäuseteilen 1a', 1b', welche über zwei Verbindungsstege 31' miteinander verbunden sind.

Die Verbindungsstege 31' bilden zudem den Fixierabschnitt 14' der Schutzkappe 1' aus, an dem einstückig insgesamt vier Klemmarme 29a', 29b', 29c', 29d' angeformt sind, die einander paarweise in nichtparalleler Anordnung gegenüberstehen. Sie sind, wie die Figur 12 verdeutlicht, über einen mehrfach gewundenen Abschnitt 30' verbunden, der bei einer Druckbelastung der Klemmarme 29a', 29b' zusammengedrückt wird und dabei eine federelastische Gegenkraft erzeugt. Die Außenflächen der Klemmarme 29a', 29b' bilden dabei Klemmflächen 16a', 16b' aus, welche Anschlussleitungen an den Innenwandabschnitten eines Verbindergehäuses fixieren können.

Der in der Figur 11 dargestellte Klemmkörper 3' weist beispielhaft zwei der w-förmigen Anordnungen gemäß der Figur 12 auf, die aus jeweils zwei Klemmarmen 29a', 29b' bzw. 29c', 29d' und einem biegsamen Abschnitt 30' bestehen, wobei diese beiden Anordnungen parallel zueinander einstückig an den Verbindungsstegen 31' angeformt sind. Der Klemmkörper 3' besitzt hier somit insgesamt vier Klemmarme 29a', 29b', 29c', 29d', die entsprechend eine gleich große Anzahl von Klemmflächen ausbilden. Selbstverständlich kann der Klemmkörper 3' je nach Anwendungsfall auch mit einer größeren oder kleineren geraden Anzahl von Klemmarmen und Klemmflächen ausgeführt werden.

Das Fixeren von Anschlussleitungen erfolgt auf grundsätzlich gleiche Weise wie in den Figuren 5 bis 8 dargestellt durch eine stufenweise Annäherung der Schutzkappe 1' an ein Verbindergehäuse, wobei Abschnitte der inneren Gehäusewand des Verbindergehäuses sich den Klemmflächen 16a', 16b' annähern.

Im Unterschied zum zuvor beschriebenen Ausführungsbeispiel sind die Klemmflächen 16a', 16b' hier nicht gummielastisch ausgebildet. Es wird daher jede Anschlussleitung an jeweils einer eigenen Klemmfläche 16a', 16b' fixiert, wobei der die jeweilige Klemmfläche 16a', 16b' tragende Klemmarm 29a', 29b', 29c', 29d' je nach Querschnitt der anliegenden Anschlussleitung entsprechend weit einfedert, so dass jede Leitung einzeln passgenau fixiert ist.

Es kann auch vorgesehen werden, dass einzelne Klemmflächen 16a', 16b' jeweils mehr als eine Anschlussleitung fixieren, wobei diese Anschlussleitungen dann gleiche Querschnitte aufweisen sollten. Es sind daher vorzugsweise mindestens so viele Klemmarme 29a', 29b', 29c', 29d' vorzusehen, wie unterschiedliche Leitungsquerschnitte zur Anwendung kommen sollen.

Die Figuren 13 bis 18 offenbaren eine weitere vorteilhafte Ausführungsform eines erfindungsgemäßen Steckverbinders. Wie bei der in den Figuren 11 und 12 dargestellten Ausführung ist auch hier am Klemmkörper 3" für jede zu fixierende Anschlussleitung 6", 6a", 6b" ein eigener Klemmarm 29a", 29b", vorgesehen.

Besonders deutlich ist in der Figur 18 erkennbar, dass die Klemmarme 29a", 29b" einstückig an einem massiv ausgebildeten Verbindungssteg 31" angebunden sind, an dem auch die Gehäuseteile 1a" und 1b" der Schutzkappe 1" einstückig angeformt sind. Der massive Verbindungssteg 31" bewirkt eine mechanische Entkopplung der Klemmarme 29a", 29b", so dass bei der Auslenkung eines Klemmarms keine wesentliche Verschiebung oder Auslenkung eines anderen Klemmarms erfolgen kann. Hierdurch ergibt sich gegenüber der in Figur 11 dargestellten Ausführungsform der Vorteil, dass auch eine ungerade Zahl - etwa in Folge eines nicht vollbestückten Steckverbinders - an Leitungen sicher fixiert werden kann.

Die in diesem Beispiel dargestellten insgesamt sechs Klemmarme 29a", 29b" sind dabei so an den Klemmkörper 3" angebunden, dass sie durch den Druck der zu fixierenden Anschlussleitungen 6", 6a", 6b" elastisch verformt werden können. Dem entsprechend ändert sich die Breite des Spalts zwischen einem Innenwandabschnitt 20a", 20b" des Verbindergehäuses 2" und dem jeweiligen Klemmarm 29a", 29b" je nach Leitungsdurchmesser. Durch dieses Funktionsprinzip können Anschlussleitungen 6", 6a", 6b" unterschiedlicher Querschnitte mittels Kraftschluss fixiert werden.

Anschlussleitungen mit einem großen Durchmesser weisen mehr Masse auf und müssen entsprechend stärker fixiert werden als Anschlussleitungen mit einem kleinen Durchmesser. Dies wird durch die elastische Anbindung der Klemmarme 29a", 29b" am Verbindungssteg 31" erreicht, da bei zunehmendem Leitungsquerschnitt die Auslenkung der Klemmarme 29a", 29b" zunimmt, woraus wiederum eine steigende Klemmkraft resultiert.

Im Gegensatz zu den beiden zuvor beschriebenen Ausführungsformen ist hier aufgrund von relativ hohen Federkräften, die durch die Klemmarme 29a", 29b" aufgebracht werden können, keine mehrstufige Rastpositionierung zwischen der Schutzkappe 1" und dem Verbindergehäuse 2" erforderlich. Stattdessen wird die Schutzkappe 1" über Rasthaken 32" mit dem Verbindergehäuse 2" verclipst, was die Montage im Vergleich zur Herstellung einer mehrstufigen Rastverbindung vereinfacht und erheblich zur Fehlerminimierung beiträgt. Durch die im Inneren der Schutzkappe 1" liegende Verrastung zwischen der Schutzkappe 1" und dem Verbindergehäuse 2" ist die Verrastung zudem gegenüber einem Zugriff aus der Umgebung geschützt, so dass ein versehentliches Lösen ausgeschlossen ist.

Auch diese Ausführung ist vorteilhaft gegenüber dem Gegenstand der eingangs genannten Gebrauchsmusterschrift DE 298 02 470 U1. Ein Einfädeln von Anschlussleitungen durch Öffnungen ist hier nicht erforderlich. Die Anschlussleitungen 6", 6a", 6b" können zu beiden Seiten des Verbindergehäuses 2 weggeklappt werden; danach kann die Schutzkappe 1 aufgerastet und deren Gehäuseteile 1a", 1b" miteinander verbunden werden. Zudem ist ein manuelles Setzen einer Vielzahl von Klemmstücken hier nicht erforderlich.

### Bezugszeichenliste

- 1, 1', 1": Schutzkappe
- 1a, 1b, 1a', 1b', 1a", 1b": Gehäuseteile
- 2, 2": Verbindergehäuse
- 3, 3', 3": Klemmkörper
- 4: Eingangsöffnung
- 5: Fixierungsvorrichtung
- 6, 6a, 6b, 6c, 6", 6a", 6b": Anschlussleitungen
- 7, 8: Verbindungselemente
- 9: Rastarm
- 10: Rastvorsprung
- 11: Rastausnehmung
- 12: Filmscharnier
- 13: Hauptflächen
- 14, 14': Fixierabschnitt
- 15: Außenwand
- 16a, 16b, 16a', 16b', 16a", 16b": Klemmflächen
- 17: Clipshaken
- 18: Verbindungswand
- 19: Rastnoppen
- 20a, 20b, 20a", 20b": Innenwandabschnitte
- 21: Rasthaken
- 22: Rastöffnungen
- 23: Rippen
- 24, 25: Rastelemente
- 26: Gehäuseabschnitte
- 27: Rastausnehmungen
- 28: Aufnahmeschacht
- 29a', 29b', 29c', 29d', 29a", 29b": Klemmarme
- 30': biegsame Abschnitte
- 31', 31": Verbindungssteg(e)
- 32": Rasthaken

## Patentansprüche

1. Mehrpoliges elektrisches Steckverbinderteil,
aufweisend ein Verbindergehäuse (2) und eine mit dem Verbindergehäuse (2) verrastbare Schutzkappe (1),
die eine Eingangsöffnung (4),
und eine Fixierungsvorrichtung (5) für mehrere Anschlussleitungen (6, 6a, 6b, 6c) mit einem Klemmkörper (3) aufweist,
wobei am Klemmkörper (3) mindestens zwei Klemmflächen (16a, 16b) elastisch federnd oder elastisch nachgiebig angeordnet oder ausgebildet sind, und
wobei zwischen den Klemmflächen (16a, 16b) des Klemmkörpers (3) und Innenwandabschnitten (20a, 20b)
des Verbindergehäuses (2) Anschlussleitungen (6, 6a, 6b, 6c) kraftschlüssig fixierbar sind,
**dadurch gekennzeichnet,**
**dass** die mindestens zwei Klemmflächen (16a, 16b) nichtparallel zueinander ausgerichtet sind, (3) 16b)
**dass** der Klemmkörper (3) aus einem gummielastischen Material besteht.
**dass** der Klemmkörper (3) v-förmig ausgebildet ist, und
**dass** das Verbindergehäuse (2) und die Schutzkappe (1) durch angeformte Rastelemente (24, 25) in mehreren Raststufen axial zueinander positionierbar sind, und dass sich abhängig von der Positionierung unterschiedliche Abstände zwischen mindestens einer der Klemmflächen (16a, 16b) des Klemmkörpers (3) und mindestens einem Innenwandabschnitt (20a, 20b) des Verbindergehäuses (2) ergeben.

2. Mehrpoliges elektrisches Steckverbinderteil,
aufweisend ein Verbindergehäuse (2) und eine mit dem Verbindergehäuse (2) verrastbare Schutzkappe (1'),
die eine Eingangsöffnung (4),
und eine Fixierungsvorrichtung (5) für mehrere Anschlussleitungen (6, 6a, 6b, 6c) mit einem Klemmkörper (3') aufweist,
wobei am Klemmkörper (3') mindestens zwei Klemmflächen (16a', 16b') elastisch federnd oder elastisch nachgiebig angeordnet oder ausgebildet sind, und
wobei zwischen den Klemmflächen (16a', 16b') des Klemmkörpers (3') und Innenwandabschnitten (20a, 20b) des Verbindergehäuses (2) Anschlussleitungen (6, 6a, 6b, 6c) kraftschlüssig fixierbar sind,
**dadurch gekennzeichnet,**
**dass** die mindestens zwei Klemmflächen (16a', 16b') nichtparallel zueinander ausgerichtet sind,
**dass** der Klemmkörper (3') einstückig mit der Schutzkappe (1') ausgebildet ist,
**dass** der Klemmkörper (3')
durch mindestens zwei Klemmarme (29a',
29b', 29c', 29d') ausgebildet ist, die eine gleich große Anzahl von Klemmflächen (16a', 16b') ausbilden, und die federnd an der Schutzkappe (1') angeordnet sind, und dass das Verbindergehäuse (2) und die Schutzkappe (1) durch angeformte Rastelemente (24, 25) in mehreren Raststufen axial zueinander positionierbar sind, und dass sich abhängig von der Positionierung unterschiedliche Abstände zwischen mindestens einer Klemmfläche (16a', 16b') des Klemmkörpers (3') und mindestens einem Innenwandabschnitt (20a, 20b) des Verbindergehäuses (2) ergeben.

3. Mehrpoliges elektrisches Steckverbinderteil,
aufweisend ein Verbindergehäuse (2") und
eine mit dem Verbindergehäuse (2") verrastbare Schutzkappe (1"), die eine Eingangsöffnung (4),
und eine Fixierungsvorrichtung (5) für mehrere Anschlussleitungen 6a", 6b") mit einem Klemmkörper (3") aufweist,
wobei am Klemmkörper (3") mindestens zwei Klemmflächen (16a", 16b") elastisch federnd oder elastisch nachgiebig angeordnet oder ausgebildet sind, und
wobei zwischen den Klemmflächen (16a", 16b") des Klemmkörpers (3") und Innenwandabschnitten (20a", 20b")
des Verbindergehäuses (2") Anschlussleitungen (6", 6a", 6b") kraftschlüssig fixierbar sind,
**dadurch gekennzeichnet,**
**dass** der Klemmkörper (3") mindestens zwei zueinander nichtparallel ausgerichtete Klemmflächen (16a", 16b") aufweist,
**dass** der Klemmkörper (3") einstückig mit der Schutzkappe (1") ausgebildet ist,
**dass** der Klemmkörper (3") durch mindestens zwei Klemmarme (29a", 29b") ausgebildet ist, die eine gleich große Anzahl von Klemmflächen (16a", 16b") ausbilden, und die federnd an der Schutzkappe (1") angeordnet sind, und
**dass** der Klemmkörper (3") v-förmig ausgebildet ist.

4. Mehrpoliges elektrisches Steckverbinderteil nach Anspruch 1, **dadurch gekennzeichnet, dass** der Klemmkörper (3) formschlüssig mit der Schutzkappe (1) verbunden ist.

5. Mehrpoliges elektrisches Steckverbinderteil nach Anspruch 1, **dadurch gekennzeichnet, dass** die Schutzkappe (1) und der Klemmkörper (3) als einteiliges Bauteil im Zwei-Komponenten-Spritzgussverfahren hergestellt sind.

6. Mehrpoliges elektrisches Steckverbinderteil nach Anspruch 2, **dadurch gekennzeichnet, dass** Klemmarme (29a', 29b') mit zueinander nichtparallel ausgerichteten Klemmflächen (16a', 16b') über einen federelastisch biegsamen Abschnitt (30') miteinander verbunden sind.

7. Mehrpoliges elektrisches Steckverbinderteil nach Anspruch 2, **dadurch gekennzeichnet, dass** der Klemmkörper (3') zueinander parallel angeordnete Klemmarme (29a', 29c'; 29b', 29d') aufweist.

8. Mehrpoliges elektrisches Steckverbinderteil nach einem der Ansprüche 1 bis 3, **dadurch gekennzeichnet, dass** die Schutzkappe (1, 1', 1") aus zwei miteinander einstückig geformten Gehäuseteilen (1a, 1b, 1a', 1b', 1a", 1b") zusammenfügbar ist.

## Claims

1. Multipole electrical connector part, comprising a connector housing (2) and a protective cap (1) which can be latched to the connector housing (2),
having an input port (4),
and a fixing device (5) for a plurality of connecting leads (6, 6a, 6b, 6c) having a clamping body (3),
wherein on the clamping body (3) at least two clamping surfaces (16a, 16b) are arranged or formed in an elastically resilient or elastically yielding manner, and
wherein between the clamping surfaces (16a, 16b) of the clamping body (3) and inner wall portions (20a, 20b) of the connector housing (2) connecting lines (6, 6a, 6b, 6c) can be fixed in a force-fitting manner,
**characterized in that**
**in that** the at least two clamping surfaces (16a, 16b) are not aligned parallel to one another,
**in that** the clamping body (3) consists of a rubber-elastic material,
**in that** the clamping body (3) is of V-shaped design, and
**in that** the connector housing (2) and the protective cap (1) can be positioned axially with respect to one another in a plurality of latching steps by means of integrally formed latching elements (24, 25), and
**in that**, depending on the positioning, different distances are produced between at least one of the clamping surfaces (16a, 16b) of the clamping body (3) and at least one inner wall section (20a, 20b) of the connector housing (2).

2. Multipole electrical connector part, comprising a connector housing (2) and a protective cap (1') lockable to the connector housing (2),
having an input port (4),
and a fixing device (5) for a plurality of connecting leads (6, 6a, 6b, 6c) with a clamping body (3'),
wherein at least two clamping surfaces (16a', 16b') are arranged or formed on the clamping body (3') in an elastically resilient or elastically yielding manner, and
wherein connecting lines (6, 6a, 6b, 6c) can be non-positively fixed between the clamping surfaces (16a', 16b') of the clamping body (3') and inner wall portions (20a, 20b) of the connector housing (2),
**characterized in that,**
**in that** the at least two clamping surfaces (16a', 16b') are not aligned parallel to one another,
**in that** the clamping body (3') is formed integrally with the protective cap (1'),
**in that** the clamping body (3') is formed by at least two clamping arms (29a', 29b', 29c', 29d') which form an equal number of clamping surfaces (16a', 16b') and which are resiliently attached to the protective cap (1'), and
**in that** the connector housing (2) and the protective cap (1) can be positioned axially with respect to one another in a plurality of latching steps by means of integrally formed latching elements (24, 25), and
**in that**, depending on the positioning, different distances are produced between at least one clamping surface (16a', 16b') of the clamping body (3') and at least one inner wall section (20a, 20b) of the connector housing (2).

3. Multipole electrical connector part, comprising a connector housing (2") and a protective cap (1") which can be latched to the connector housing (2") and which has an input opening (4),
and a fixing device (5) for a plurality of connecting leads (6", 6a", 6b") with a clamping body (3"),
wherein at least two clamping surfaces (16a", 16b") are arranged or formed on the clamping body (3") in an elastically resilient or elastically yielding manner, and wherein between the clamping surfaces (16a", 16b") of the clamping body (3") and inner wall sections (20a", 20b") of the connector housing (2"), connecting lines (6", 6a", 6b") can be fixed in a force-fitting manner,
**characterized in that,**
the clamping body (3") has at least two clamping surfaces (16a", 16b") which are not aligned parallel to one another,
**in that** the clamping body (3") is formed integrally with the protective cap (1"), **in that** the clamping body (3") is formed by at least two clamping arms (29a", 29b") which form an equal number of clamping surfaces (16a", 16b") and which are arranged resiliently on the protective cap (1"), and
**in that** the clamping body (3") is v-shaped.

4. Multipole electrical connector part according to claim 1, **characterized in that** the clamping body (3) is positively connected to the protective cap (1).

5. Multipole electrical connector part according to claim 1, **characterized in that** the protective cap (1) and the clamping body (3) are manufactured as a one-piece component in a two-component injection molding process.

6. Multipole electrical connector part according to claim 2, **characterized in that** clamping arms (29a', 29b') with clamping surfaces (16a', 16b') that are not aligned parallel to one another are connected to one another via a resiliently flexible section (30').

7. Multipole electrical connector part according to claim 2, **characterized in that** the clamping body (3') comprises clamping arms (29a', 29c'; 29b', 29d') arranged parallel to each other.

8. Multipole electrical connector part according to any one of claims 1 to 3, **characterized in that** the protective cap (1, 1', 1") can be assembled from two housing parts (1a, 1b, 1a', 1b', 1a", 1b") formed integrally with one another.

## Revendications

1. Partie de connecteur électrique multipolaire, comprenant un boîtier de connecteur (2) et un capuchon de protection (1) qui peut être verrouillé sur le boîtier du connecteur (2), ayant un port d'entrée (4), et un dispositif de fixation (5) pour une pluralité de fils de connexion (6, 6a, 6b, 6c) ayant un corps de serrage (3), où sur le corps de serrage (3) au moins deux surfaces de serrage (16a, 16b) sont disposées ou formées de manière à être élastiques ou à céder élastiquement, et dans lequel, entre les surfaces de serrage (16a, 16b) du corps de serrage (3) et les parties de la paroi intérieure (20a, 20b) du boîtier du connecteur (2) les lignes de raccordement (6, 6a, 6b, 6c) peuvent être fixées par force,
**caractérisé en ce que**,
**en ce que** les deux surfaces de serrage au moins (16a, 16b) ne sont pas alignées parallèlement l'une à l'autre, **en ce que** le corps de serrage (3) est constitué d'un matériau élastique en caoutchouc,
**en ce que** le corps de serrage (3) est en forme de V, et
**en ce que** le boîtier de connecteur (2) et le capuchon de protection (1) peuvent être positionnés axialement l'un par rapport à l'autre en plusieurs étapes d'encliquetage au moyen d'éléments d'encliquetage (24, 25) formés d'un seul tenant, et **en ce que**, en fonction du positionnement, des distances différentes sont produites entre au moins l'une des surfaces de serrage (16a, 16b) du corps de serrage (3) et au moins une section de paroi intérieure (20a, 20b) du boîtier de connecteur (2).

2. Partie de connecteur électrique multipolaire, comprenant un boîtier de connecteur (2) et un capuchon de protection (1') verrouillable sur le boîtier du connecteur (2), ayant un port d'entrée (4), et un dispositif de fixation (5) pour une pluralité de fils de connexion (6, 6a, 6b, 6c) avec un corps de serrage (3'),
dans lequel au moins deux surfaces de serrage (16a', 16b') sont disposées ou formées sur le corps de serrage (3') de manière à être élastiquement résilientes ou à céder élastiquement, et
dans lequel des lignes de raccordement (6, 6a, 6b, 6c) peuvent être fixées par adhérence entre les surfaces de serrage (16a', 16b') du corps de serrage (3') et les parties de la paroi intérieure (20a, 20b) du boîtier du connecteur (2),
**caractérisé en ce que**,
**en ce que** les deux surfaces de serrage au moins (16a', 16b') ne sont pas alignées parallèlement l'une à l'autre,
**en ce que** le corps de serrage (3') est formé d'un seul tenant avec le capuchon de protection (1'),
**en ce que** le corps de serrage (3') est formé par au moins deux bras de serrage (29a', 29b', 29c', 29d') qui forment un nombre égal de surfaces de serrage (16a', 16b') et qui sont fixés élastiquement au capuchon de protection (1'), et
**en ce que** le boîtier de connecteur (2) et le capuchon de protection (1) peuvent être positionnés axialement l'un par rapport à l'autre en plusieurs étapes d'encliquetage au moyen d'éléments d'encliquetage (24, 25) formés d'un seul tenant, et **en ce que**, en fonction du positionnement, des distances différentes sont produites entre au moins une surface de serrage (16a', 16b') du corps de serrage (3') et au moins une section de paroi intérieure (20a, 20b) du boîtier de connecteur (2).

3. Partie de connecteur électrique multipolaire, comprenant un boîtier de connecteur (2") un capuchon de protection (1") qui peut être verrouillé sur le boîtier de connecteur (2"), qui présente une ouverture d'entrée (4) et un dispositif de fixation (5) pour plusieurs lignes de connexion (6", 6a", 6b") avec un corps de serrage (3") avec au moins deux surfaces de serrage (16a", 16b") agencées ou conçues pour être élastiquement élastiques ou élastiquement élastiques sur le corps de serrage (3"), et moyennant quoi entre les surfaces de serrage (16a", 16b") dule corps de serrage (3") et les sections de paroi intérieure (20a", 20b") des lignes de connexion (6", 6a", 6b") du boîtier de connecteur (2") peuvent être fixés de manière non positive, **caractérisé en ce que**
**en ce que** le corps de serrage (3") présente au moins deux surfaces de serrage (16a", 16b") qui ne sont pas alignées parallèlement l'une à l'autre,
**en ce que** le corps de serrage (3") est formé d'un seul tenant avec le capuchon de protection (1"),
**en ce que** le corps de serrage (3") est formé par au moins deux bras de serrage (29a", 29b") qui forment un nombre égal de surfaces de serrage (16a", 16b") et qui sont disposés de manière élastique sur le capuchon de protection (1"),
en ce sens que le corps de serrage (3") est en forme de V.

4. Partie de connecteur électrique multipolaire selon la revendication 1, **caractérisé en ce que** le corps de serrage (3) est relié de manière positive au capuchon de protection (1).

5. Partie de connexion électrique multipolaire selon la revendication 1, **caractérisé en ce que** le capuchon de protection (1) et le corps de serrage (3) sont fabriqués comme une pièce unique dans un procédé de moulage par injection à deux composants.

6. Partie de connecteur électrique multipolaire selon la revendication 2, **caractérisé en ce que** des bras de serrage (29a', 29b') avec des surfaces de serrage (16a', 16b') qui ne sont pas orientées parallèlement l'une à l'autre sont reliés entre eux par une section (30') élastiquement flexible.

7. Partie de connecteur électrique multipolaire selon la revendication 2, **caractérisé en ce que** le corps de serrage (3') comprend des bras de serrage (29a', 29c' ; 29b', 29d') disposés parallèlement les uns aux autres.

8. Partie de connecteur électrique multipolaire selon l'une quelconque des revendications 1 à 3, **caractérisé en ce que** le capuchon de protection (1, 1', 1") peut être assemblé à partir de deux parties de bo tier (1a, 1b, 1a', 1 b', 1a", 1b") formées d'un seul tenant l'une avec l'autre.
